# EUROPÄISCHE PATENTSCHRIFT

(11) **EP 1 184 490 B1**
(45) Veröffentlichungstag und Bekanntmachung des Hinweises auf die Patenterteilung: **02.11.2005**
(21) Anmeldenummer: 01120047.4
(22) Anmeldetag: 21.08.2001
(51) Int. Cl.: D01B 1/24

(54) **Vorrichtung zur Zerfaserung von stengel-, helm- und/oder blattartigen, nachwachsenden Rohstoffen**
Device for defibring stalk, stem and/or leaf type renewable raw materials
Dispositif de défibrage de matières premieres renouvelables du type tige et/ou feuille

(30) Priorität: 28.08.2000 DE 10042195
(43) Veröffentlichungstag der Anmeldung: 06.03.2002
(73) Patentinhaber: Raiffeisen-Waren-Zentrale Rhein-Main e.G., 50668 Köln (DE)
(72) Erfinder: Schilling, E. E., Dr.-Ing. Prof., 50968 Köln (DE); Gaese, Dagmar, Dr., 51503 Rösrath-Forsbach (DE); Rickert, Josef, 51503 Rösrath (DE)
(74) Vertreter: Sroka, Peter-Christian

(56) Entgegenhaltungen:
- EP-A- 0 398 421
- EP-A- 1 025 906
- DE-A- 19 813 397
- US-A- 4 004 738

## Beschreibung

Unter "Zerfaserung" versteht man allgemein die Auflösung eines Stoffes mit Faserstruktur in Faserbündel oder Einzelfasern. Der Zerfaserung kommt bisher vor allem in der Papier- und Zellstoffindustrie große Bedeutung zu. Die dabei angewandte mechanische Zerfaserung nutzt den Umstand aus, daß die Bindungen zwischen den Fasern schwächer sind als innerhalb der Fasern. Die Beanspruchung soll möglichst nur Schubspannungen in Richtung der Fasern, unterstützt durch dazu senkrechte Zugspannungen, erzeugen, während Zugspannungen in Faserrichtung zum Zerreißen der Einzelfasern führen.

Maschinen zur Zerfaserung in der Papier- und Zellstoffindustrie sind zum Beispiel der Holländer und die Scheibenmühle, insbesondere Zahnscheibenmühle mit zwei Zahnscheiben, von denen die eine rotiert und die andere still steht.

Die für die Naßzerfaserung vorgesehene Scheibenmühle besteht aus zwei flachen Scheiben oder Hohlkegeln, die auf einer Welle waagerecht oder senkrecht angeordnet sind. Die eine Scheibe (Rotor) rotiert, die andere (Stator) steht still. Die Mahlflächen der Scheiben sind entweder gerippt, oder besitzen bei Zahn-Scheibenmühlen anstelle von Rippen konzentrische, ineinander greifende Zahnringe mit scharfen Kanten.

Es sind weiterhin Kegelstoffmühlen mit einem feststehenden, mit Messern bestückten kegeligem Gehäuse, in welchem sich ein bemesserter Kegelstumpf dreht, bekannt.

In den obigen Fällen handelt es sich um Maschinen zur Naßzerfaserung.

In der DE 437 931 C ist eine Vorrichtung zum Entfasern von Pflanzenstengeln und zur Nachreinigung der gewonnenen, verspinnbaren Fasern beschrieben. Bei dieser Vorrichtung wirken eine an ihrem Außenumfang mit Fräserwerkzeugen bestückte Fräsertrommel und eine ebenfalls am Außenumfang mit Fasergut-Abnehmerwerkzeugen bestückte Abnehmerwalze derart zusammen, daß die Abnehmerwalze zuerst das Fasergut von der Fräsertrommel abnimmt und anschließend die gesamten Fasern zwecks Nachreinigung wieder zur Fräsertrommel zurückleitet, wobei Fräsertrommel und Abnehmerwalze in bestimmten Umfangsbereichen von Rosten eingehüllt sind.

Bei einer in der DE 845 553 beschriebenen Vorrichtung zur Gewinnung verspinnbarer Fasern aus faserhaltigen Blättern und ähnlichen Pflanzenteilen rotiert eine an ihrem Außenumfang mit Nadeln bestückten Nadeltrommel in einem Vollwandgehäuse, das eine Öffnung für ein Fasergut-Abnahmewalzenpaar aufweist. Zwischen der Fasergutaufgabestelle und der Fasergut-Abnahmeöffnung ragt eine entgegengesetzt zur Nadeltrommel rotierende Leistenwelle durch die Gehäusewand, die mit Werkzeugen ausgerüstet ist, die auf das Fasergut eine Schabewirkung ausüben sollen.

### Einfügung I

Bei einer in der EP 0 398 421 A1 beschriebenen Flachsbrechmaschine, welche die Merkmale des Oberbegriffs von Anspruch 1 enthält, wird das aufzuarbeitende Flachsstroh durch eine am unteren Ende einer Konustrommel befindliche Eintragsöffnung in die Trommel eingespeist, und das geöffnete, kardierte Fasermaterial hoher Qualität, in der Regel Textilfasermaterial, verläßt die Trommel durch eine am oberen Trommelende befindliche Austragsöffnung. Dabei sollen Spreu und Staub so weit wie möglich durch im unteren Trommelbereich angeordnete Gitteröffnungen abgeschieden werden, während im oberen Trommelbereich angeordnete Sieböffnungen zum Abscheiden von weiterem Abfallmaterial dienen, wobei sowohl die durch die Gitteröffnungen als auch durch die Sieböffnungen hindurchtretenden Abfallstoffe auf ein unterhalb der Trommel angeordnetes Abfallband fallen und anschließend entsorgt werden. An der Innenwand der Trommel sind in Richtung von Mantellinien der Trommel verlaufende Reihen von Kardierzähnen angebracht. Innerhalb der Trommel ist ein Rotor angebracht, der ebenfalls mit Kardierzähnen bestückt ist, die zum Aufbrechen bzw. Kardieren des Flachsstrohs mit den Kardierzähnen der Trommel zusammenwirken. Die Kardierzähne des Rotors sind an radial ausgerichteten, plattenförmigen Elementen befestigt, die sich vollwandig im wesentlichen über den gesamten Zwischenraum zwischen der Rotornabe und der Trommelinnenwand erstrecken. Es werden damit Abteile gebildet, wobei im Bereich der die Kardierzähne tragenden, plattenförmigen Elemente eine freie Bewegung des Flachsstrohs in Umfangsrichtung verhindert wird. Oberhalb und unterhalb der die Kardierzähne tragenden Elemente sind an der Rotornabe Ringscheiben befestigt, deren Außenumfang bis nahe die Trommelinnenwand reicht, wodurch ein Materialtransport nur durch relativ enge Materialwege zwischen Rotor und Siebtrommel möglich ist.

Der Erfindung liegt die Aufgabe zugrunde, eine demgegenüber verbesserte Vorrichtung zur Trockenzerfaserung von stengel-, blatt- und/oder halmartigen Rohstoffen zu schaffen, um das erhaltene zerfaserte Material, welches einen nur sehr geringen Staubanteil enthalten soll, anschließend zu Pellets verpressen zu können, die als Einstreumaterial für Tiere verwendet werden, ohne daß dadurch die Verwendung des zerfaserten Gutes auf dieses Einsatzgebiet beschränkt ist.

Dabei soll gewährleistet sein, daß insbesondere bei einer vorgesehenen Verwendung des zerfaserten Gutes für die Herstellung von Einstreumaterial der Staub- bzw. Pulveranteil möglichst gering ist; ein erhöhter Staubanteil in als Tier-Einstreumaterial verwendeten Pellets kann zu gesundheitlichen Schäden bei den Tieren führen.

### Einfügung II

Ausgehend von der in der EP 0 48 421 A1 beschriebenen Vorrichtung zur Zerfaserung von stängel-, halm- und/oder blattartigen, nachwachsenden Rohstoffen, enthaltend einen als Siebtrommel ausgebildeten Stator und einen Rotor, wobei die Siebtrommel an ihrer Innenwand mit Zerkleinerungswerkzeugen in Form von radial nach innen gerichteten, zahnartigen Vorsprüngen versehen ist, und wobei an dem Rotor im wesentlichen axial verlaufende, radial nach außen gerichtete Halterungen befestigt sind, an deren Enden axial verlaufende Trägerleisten befestigt sind, die zum Zusammenwirken mit den an der Siebtrommel angebrachten Zerkleinerungswerkzeugen mit radial nach außen gerichteten Zerkleinerungswerkzeugen bestückt sind, wird die der Erfindung zugrunde liegende Aufgabe dadurch gelöst, dass die Halterungen die Form von Trägerarmen haben, dass die an diesen Trägerarmen befestigten Trägerleisten mit radial nach innen gerichteten Zerkleinerungswerkzeugen bestückt sind, und dass an dem freien Rand der Siebtrommel radial nach innen gerichtete Arme befestigt sind, an deren Enden axial in die Siebtrommel gerichtete Trägerleisten angebracht sind, die zum Zusammenwirken mit den radial nach innen gerichteten Zerkleinerungswerkzeugen mit radial nach außen gerichteten Zerkleinerungswerkzeugen bestückt sind.

Auf diese Weise kann das der Siebtrommel zugeführte trockene Rohmaterial sich nahezu ungehindert sowohl in Axialrichtung als auch in Umfangsrichtung durch die Siebtrommel bewegen, um bei umlaufendem Rotor einerseits radial nach außen beschleunigt und zwischen den in Umlaufrichtung aneinander vorbeigeführten Zerkleinerungswerkzeugen zerfasert werden, wobei auch während der Zerkleinerung ein erhöhter Staubanfall vermieden wird.

Ferner können durch die armförmige Gestaltung der am Rotor angebrachten radial nach außen gerichteten Träger die an den Enden dieser armförmigen Träger befestigten Trägerleisten beidseitig mit Zerkleinerungswerkzeugen bestückt werden, wodurch im Wesentlichen zwei Zerfaserungsstufen vorhanden sind, nämlich eine Grobzerfaserung zwischen den nach innen gerichteten Zerkleinerungswerkzeugen des Stators und den radial nach außen gerichteten Zerkleinerungswerkzeugen des Rotors, und eine Feinzerkleinerung zwischen den an der Innenwand des Stators angebrachten Zerkleinerungswerkzeugen und den nach außen gerichteten Zerkleinerungswerkzeugen am Rotor.

Das axial der Siebtrommel zugeführte, trockene Rohmaterial wird bei umlaufendem Rotor radial nach außen beschleunigt und zwischen den in Umlaufrichtung aneinander vorbeigeführten Zerkleinerungswerkzeugen zerfasert, wobei davon ausgegangen werden kann, daß auf die stengel- oder halmartigen Rohstoffe sowohl Schubspannungen in Richtung der Fasern, unterstützt durch dazu senkrechte Zugspannungen sowie Zugspannungen in Faserrichtung ausgeübt werden. Der Austrag des zerfaserten Materials erfolgt durch die als Siebtrommel ausgebildete Mantelfläche des Stators, wobei in Abhängigkeit von der Partikelgröße des zerfaseren Gutes die Sieblochgröße in der geeigneten Weise ausgewählt wird, um dadurch die Verweilzeit des Gutes in der Trommel entsprechend zu erhöhen oder herabzusetzen.

Als besonders geeignet hat sich eine Sieblochgröße im Bereich von etwa 5 x 5 mm für eine Rechteck-Lochung oder einer entsprechenden Öffnungs-Querschnittsfläche bei runder Lochung erwiesen.

Die Reibwerkzeuge an der Innenwand der Siebtrommel sind vorzugsweise als Reibwerkzeuge in der Art eines Küchenreibeisens mit spitzen und/oder scharkantigen Vorsprüngen ausgebildet. Die Reibwerkzeuge sind vorzugsweise axial ausgerichtete, vorzugsweise austauschbare Reibleisten.

Weitere Merkmale sind in Unteransprüchen behandelt.

Die Erfindung wird im folgenden unter Bezugnahme auf die Figuren 1 bis 3 näher beschrieben. Es zeigen:
Figur 1 einen Teil-Axialschnitt der erfindungsgemäßen Vorrichtung.
Figur 2 eine schematisierte Darstellung nur des Stators der erfindungsgemäßen Vorrichtung gemäß Linie II-II in Fig. 1.
Figur 3 eine schematisierte Ansicht nur des Rotors der erfindungsgemäßen Vorrichtung gemäß Linie II-II in Fig. 1.
Auf einem in Figur 1 schematisiert dargestellten Maschinenrahmen 1 ist der Stator 2 der erfindungsgemäßen Vorrichtung gelagert. In dem Maschinenrahmen 1 ist weiterhin mittels eines Lagers 3 die Welle 4 des Rotors 5 gelagert, der außerdem noch mittels eines Lagers 6 auf dem Boden 2.1 des Stators 2 abgestützt sein kann. Der Antrieb des Rotors 5 erfolgt mittels des Rotors M.

Der Stator 2 enthält eine Siebtrommel 2.2, deren Sieböffnungen beispielsweise einen Querschnitt von 5 x 5 mm oder eine entsprechende Querschnittsfläche bei kreisrunden Sieböffnungen haben. Am oberen Rand der Siebtrommel 2.2 sind mehrere, beispielsweise vier radial nach innen gerichtete Arme 2.3 befestigt, deren Länge kleiner ist als der halbe Radius der Siebtrommel 2.2. An den innenliegenden Enden der Arme 2.3 sind axial in die Siebtrommel 2.2 gerichtete Trägerleisten 2.4 befestigt, die radial nach außen gerichtete Zerkleinerungswerkzeuge, vorzugsweise in Form von Sägeblättern 7, tragen. An der Innenwand der Siebtrommel 2.2 sind radial nach innen gerichtete Zerkleinerungswerkzeuge 8 und 9 - siehe auch Figur 2 - angeordnet, die als Reibwerkzeuge in der Art einer Küchenreibe mit spitzen und/oder scharfkantigen Vorsprüngen bzw. Zähnen ausgebildet sind, wobei die Werkzeuge 9 eine Reibe- und Zerfaserungsfunktion und auch eine Rückhaltefunktion haben. Die nach Art eines Küchenreibeisens ausgebildeten spitzen und/oder scharfkantigen Zähne sind vorzugsweise Teile einer axial verlaufenden und austauschbaren Reibleiste.

Der Rotor 5 umfaßt mehrere, vorzugsweise vier an der Rotornabe 5a befestigte, radial nach innen gerichtete Rotorarme 5.1, an deren Enden axial gerichtete Trägerleisten 5.2 angebracht sind, die sowohl mit radial nach innen als auch mit radial nach außen gerichteten Zerkleinerungswerkzeugen, vorzugsweise in Form von Sägeblättern 10 bzw. 11, bestückt sind. Die Sägeblätter 7 des Stators 2 sowie die Sägeblätter 10 und 11 des Rotors 5 sind mittels Schrauben 7.1 so an den Trägerleisten 2.4 bzw. 5.2 befestigt, daß sie zur Veränderung der Spaltbreite zwischen den zusammenwirkenden Zerkleinerungswerkzeugen in radialer Richtung verstellbar sind.

Die Siebtrommel kann, wie dargestellt, eine Zylindertrommel sein; sie kann jedoch auch als Konustrommel mit sich zum Trommelboden erweiterndem oder verjüngendem Querschnitt ausgebildet sein.

Die Bauhöhe und der Durchmesser der Siebtrommel werden in Abhängigkeit von dem zu zerfaserndem Material, dem gewünschten Stoffdurchsatz und dem angestrebten Zerfaserungsgrad ausgelegt.

Die Trommelachse kann relativ zur Vertikalen einen Winkel zwischen 0° und 90° einschließen.

Die Umfangsgeschwindigkeit des Rotors 5 im Bereich der Tragleisten 5.2 kann zwischen 5m/s und 25m/s liegen, und zwar wiederum in Abhängigkeit von dem zu zerfasernden Material, dem gewünschten Stoffdurchsatz und dem angestrebten Zerfaserungsgrad. Die Umfangsgeschwindigkeit sollte jedoch in Abhängigkeit von dem zu zerfasernden Rohstoff auf einen solchen Wert eingestellt werden, daß nur ein relativ geringer Staubanteil anfällt.

Der Rotor 2 ist vorzugsweise in einem nicht dargestellten Gehäuse angeordnet, das eine Zerfaserungsgut-Austragsöffnung aufweist, die vorzugsweise an eine Entstaubungsanlage, vorzugsweise in Form eines Fliehkraftabscheiders angeschlossen ist.

Mit der erfindungsgemäßen Vorrichtung lassen sich im wesentlichen sämtliche nachwachsenden stengel-, halm- und/oder blattartigen Pflanzen wie Getreide-, Raps- und Maisstroh sowie Luzerne, Heu und so weiter verarbeiten.

## Patentansprüche

1. Vorrichtung zur Zerfaserung von stengel-, halm- und/oder blattartigen, nachwachsenden Rohstoffen, enthaltend einen als Siebtrommel (2.2) ausgebildeten Stator und einen Rotor (5), wobei die Siebtrommel (2.2) an ihrer Innenwand mit Zerkleinerungswerkzeugen (8, 9) in Form von radial nach innen gerichteten, zahnartigen Vorsprüngen versehen ist, und wobei an dem Rotor im wesentlichen axial verlaufende, radial nach außen gerichtete Halterungen befestigt sind, an deren Enden axial verlaufende Trägerleisten (5.2) befestigt sind, die zum Zusammenwirken mit den an der Siebtrommel (2.2) angebrachten Zerkleinerungswerkzeugen (8, 9) mit radial nach außen gerichteten Zerkleinerungswerkzeugen (10) bestückt sind, **dadurch gekennzeichnet, dass** die Halterungen die Form von Trägerarmen (5.1) haben, dass die an diesen Trägerarmen befestigten Trägerleisten (5.2) mit radial nach innen gerichteten Zerkleinerungswerkzeugen (11) bestückt sind, und dass an dem freien Rand der Siebtrommel (2.2) radial nach innen gerichtete Arme (2.3) befestigt sind, an deren Enden axial in die Siebtrommel (2.2) gerichtete Trägerleisten (2.4) angebracht sind, die zum Zusammenwirken mit den radial nach innen gerichteten Zerkleinerungswerkzeugen (11) mit radial nach außen gerichteten Zerkleinerungswerkzeugen (7) bestückt sind.

2. Vorrichtung nach Anspruch 1, **dadurch gekennzeichnet, daß** die Länge der Arme (2.3) kleiner ist als der halbe Trommelradius.

3. Vorrichtung nach Anspruch 1 und/oder 2, **dadurch gekennzeichnet, daß** die an den Trägerleisten (2.4 bzw. 5.2) angebrachten Zerkleinerungswerkzeuge die Form von Sägeblättern (7 bzw. 10, 11) haben.

4. Vorrichtung nach Anspruch 2, **dadurch gekennzeichnet, daß** die an den Trägerleisten (2.4 bzw. 5.2) befestigten Zerkleinerungswerkzeuge in radialer Richtung verstellbar sind.

5. Vorrichtung nach Anspruch 1, **dadurch gekennzeichnet, daß** die an der Innenwand der Siebtrommel (2.2) angebrachten Zerkleinerungswerkzeuge als Reibwerkzeuge in der Art eines Küchenreibeisens mit spitzen und/oder scharfkanten Vorsprüngen ausgebildet sind.

6. Vorrichtung nach Anspruch 5, **dadurch gekennzeichnet, daß** die an der Innenwand der Siebtrommel angebrachten Zerkleinerungswerkzeuge als axial gerichtete, vorzugsweise austauschbare Reibleisten ausgebildet sind.

7. Vorrichtung nach Anspruch 1, **dadurch gekennzeichnet, daß** die an der Innenwand der Siebtrommel (2.2) angebrachten Zerkleinerungswerkzeuge als spitze und/oder scharfkantige Zähne ausgebildet sind.

8. Vorrichtung nach Anspruch 1, **dadurch gekennzeichnet, daß** die an der Innenwand der Siebtrommel (2.2) angebrachten Zerkleinerungswerkzeuge (9) als axial verlaufende Verzögerungsleisten ausgebildet sind.

9. Vorrichtung nach Anspruch 1, **dadurch gekennzeichnet, daß** die Siebtrommel (2.2) eine Zylindertrommel ist.

10. Vorrichtung nach Anspruch 1, **dadurch gekennzeichnet, daß** die Siebtrommel eine Konustrommel ist und die Trägerleisten (2.4 bzw. 5.2) der Neigung des konischen Trommelmantels folgen.

11. Vorrichtung nach Anspruch 1, **dadurch gekennzeichnet, daß** die Siebtrommelachse relativ zur Vertikalen unter einem Winkel von 0° bis 90° ausgerichtet ist.

12. Vorrichtung nach Anspruch 1, **dadurch gekennzeichnet, daß** die Siebtrommel innerhalb eines Gehäuses angebracht ist, das eine Zerfaserungsgut-Austragsöffnung aufweist.

13. Vorrichtung nach Anspruch 12, **dadurch gekennzeichnet, daß** an die Fasergut-Austragsöffnung eine Entstaubungsanlage ,vorzugsweise in Form eines Fliehkraftabscheiders, angeschlossen ist.

14. Vorrichtung nach Anspruch 1, **dadurch gekennzeichnet, dass** die Siebtrommel mit Sieblochöffnungen im Bereich von etwa 5 x 5 mm versehen ist.

15. Vorrichtung nach Anspruch 1, **dadurch gekennzeichnet, dass** die Siebtrommel kreisförmige Sieböffnungen mit einer Querschnittsfläche im Bereich von 25 mm² aufweist.

## Claims

1. Apparatus for defibrating stalk-, stem- and or leaf-type regenerative raw material comprising a stator configurated as a sieve drum (2.2) and a rotor (5), which sieve drum (2.2) is provided on its innerwall with disintegrating tools (8, 9) in the form of radially inwardly-directed, teeth-like projections, wherein on the rotor essentially radially outwardly-directed supports are secured, to the ends of which axially-directed support bars (5.2) are mounted, which for cooperation with the disintegrating tools (8, 9) which are mounted or the sieve drum (2.2), are provided with radially outwardly-directed disintegration tools (10), **characterized in that** the supports have the form of support arms (5.1), that the support bars (5.2) which are mounted on these support arms, are provided with radially inwardly-directed disintegration tools (11), and that on the free edge of the sieve drum (2.2) radially inwardly-directed arms (2.3) are secured to the ends of which axially into the sieve drum extending support bars (2.4) are fixed, which for cooperation with the radially inwardly-directed disintegration tools (11) are provided with radially outwardly-directed disintegrating tools (7).

2. Apparatus according to claim 1, **charcterized in that** the length of the arms (2.3) is smaller than the one-half of the drum radius.

3. Apparatus according to claim 1 and/or claim 2, **characterized in that** the disintegrating tools secured to the support bars (2.4 and 5.2 respectively) have the form of saw blades.

4. Apparatus according to claim 2, **characterized in that** the integrating tools secured to the support bars (2.4 and 5.2 respectively) are radially adjustable.

5. Apparatus according to claim 1, **characterized in that** the disintegration tools secured to the inner wall of the sieve drum are configured in the manner of those of a grater for cooking, having sharp apexes and/or sharp-edged projections.

6. Apparatus according to claim 5, **characterized in that** the disintegration tools disposed on the inner wall of the sieve drum are configured in the manner of axially extending, preferably exchangeable friction-producing bars.

7. Apparatus according to claim 1, **characterized in that** the disintegration tools (9) disposed on the inner wall of the sieve drumm (2.2) are configured as sharp-apexed and/or sharp-edged teeth.

8. Apparatus according to claim 1, **characterized in that** the disintegration tools (9) disposed on the inner wall of the sieve drum (2.2) are configured as axially extending retarding bars.

9. Apparatus according to claim 1, **characterized in that** the sieve drum (2.2) is a cylinder drum.

10. Apparatus according to claim 1, **characterized in that** the sieve drum is a conical drum and the support bars (2.4 and 5.2 respectively) follow the inclination of the conical drum sleeve.

11. Apparatus according to claim 1, **characterized in that** the sieve drum axis is oriented relative to the vertical at an angle between 0° to 90°.

12. Apparatus according to claim 1, **characterized in that** the sieve drum is disposed within a housing which comprises a defibrated material discharge opening.

13. Apparatus according to claim 12, **characterized in that** a dust removing structure preferably in the form of a centrifugal force cyclone is communicating with the defibrated material discharge opening.

14. Apparatus according to claim 1, **characterized in that** the sieve drum is provided with sieve openings in the region of 5 x 5 mm, approximately.

15. Apparatus according to claim 1, **characterized in that** the sieve drum is provided with cirular shaped sieve openings having a cross-sectional area in the region of 25 mm².

## Revendications

1. Dispositif pour le défibrage de matières premières renouvelables du type tige, paille et/ou feuille, contenant un stator conçu comme tambour tamiseur (2.2) et un rotor (5), le tambour tamiseur (2.2) étant pourvu sur sa paroi intérieure d'outils de broyage (8, 9) sous la forme de saillies en forme de dents et orientées radialement vers l'intérieur, et des fixations agencées sensiblement axialement et orientées radialement vers l'extérieur étant fixées sur le rotor, fixations sur les extrémités desquelles sont fixées des baguettes supports (5.2) agencées axialement, qui sont équipées d'outils de broyage (10) orientés radialement vers l'extérieur pour l'interaction avec les outils de broyage (8, 9) placés sur le tambour tamiseur (2.2), **caractérisé en ce que** les fixations ont la forme de bras supports (5.1), **en ce que** les baguettes supports (5.2) fixées sur ces bras supports sont équipées d'outils de broyage (11) orientés radialement vers l'intérieur, et **en ce que** sur le bord libre du tambour tamiseur (2.2) sont fixés des bras (2.3) orientés radialement vers l'intérieur, sur les extrémités desquels sont placées des baguettes supports (2.4) orientées axialement dans le tambour tamiseur (2.2), qui sont équipées d'outils de broyage (7) orientés radialement vers l'extérieur pour l'interaction avec les outils de broyage (11) orientés radialement vers l'intérieur.

2. Dispositif selon la revendication 1, **caractérisé en ce que** la longueur des bras (2.3) est inférieure au demi-rayon de tambour.

3. Dispositif selon la revendication 1 et/ou 2, **caractérisé en ce que** les outils de broyage placés sur les baguettes supports (2.4 et 5.2) ont la forme de lames de scie (7 et 10, 11).

4. Dispositif selon la revendication 2, **caractérisé en ce que** les outils de broyage fixés sur les baguettes supports (2.4 et 5.2) sont déplaçables dans le sens radial.

5. Dispositif selon la revendication 1, **caractérisé en ce que** les outils de broyage placés sur la paroi intérieure du tambour tamiseur (2.2) sont conçus comme des outils de frottement à la façon d'une râpe de cuisine avec des saillies pointues et/ou à arêtes vives.

6. Dispositif selon la revendication 5, **caractérisé en ce que** les outils de broyage placés sur la paroi interne du tambour tamiseur sont conçus comme des baguettes de frottement orientées axialement, de préférence interchangeables.

7. Dispositif selon la revendication 1, **caractérisé en ce que** les outils de broyage placés sur la paroi interne du tambour tamiseur (2.2) sont conçus comme des dents pointues et/ou à arêtes vives.

8. Dispositif selon la revendication 1, **caractérisé en ce que** les outils de broyage (9) placés sur la paroi interne du tambour tamiseur (2,2)sont conçus comme des baguettes de temporisation agencées axialement.

9. Dispositif selon la revendication 1, **caractérisé en ce que** le tambour tamiseur (2.2) est un tambour cylindrique.

10. Dispositif selon la revendication 1, **caractérisé en ce que** le tambour tamiseur est un tambour conique et les baguettes supports (2.4 et 5.2) suivent l'inclinaison de l'enveloppe de tambour conique.

11. Dispositif selon la revendication 1, **caractérisé en ce que** l'axe du tambour tamiseur est orienté sous un angle de 0° à 90° par rapport à la verticale.

12. Dispositif selon la revendication 1, **caractérisé en ce que** le tambour tamiseur est placé à l'intérieur d'un boîtier qui présente une ouverture d'évacuation pour le matériau de défibrage.

13. Dispositif selon la revendication 12, **caractérisé en ce qu'**une installation de dépoussiérage, de préférence sous la forme d'un séparateur à force centrifuge, est raccordée à l'ouverture d'évacuation pour le matériau de défibrage.

14. Dispositif selon la revendication 1, **caractérisé en ce que** le tambour tamiseur est pourvu d'ouvertures à trou de tamisage dans la zone d'environ 5 x 5 mm.

15. Dispositif selon la revendication 1, **caractérisé en ce que** le tambour tamiseur présente des ouvertures de tamisage de forme circulaire avec une surface de section dans la zone de 25 mm².
